# EUROPÄISCHE PATENTSCHRIFT

(11) **EP 0 140 268 B1**
(45) Veröffentlichungstag und Bekanntmachung des Hinweises auf die Patenterteilung: **27.09.1989**
(21) Anmeldenummer: 84112402.7
(22) Anmeldetag: 15.10.1984
(51) Int. Cl.: E04H 3/08

(54) **Operationskabine**
Operation cabin
Cabine d'opération

(30) Priorität: 17.10.1983 SE 8305681
(43) Veröffentlichungstag der Anmeldung: 08.05.1985
(73) Patentinhaber: Fläkt Aktiebolag, S-131 34 Nacka (SE)
(72) Erfinder: Strindehag, Ove, S-552 59 Jönköping (SE)
(74) Vertreter: Eitle, Werner, Dipl.-Ing.

(56) Entgegenhaltungen:
- BE-A- 762 651
- DE-A- 2 449 573
- FR-A- 2 089 467

## Beschreibung

Die Erfindung betrifft eine Operationskabine für senkrechte Luftdurchströmung, die an der Decke eines Operationssaales aufgehängt ist und eine Filterdecke, eine Wandkonstruktion für die Anschlüsse an mindestens ein Zuluftaggregat mit Ventilatoren und Vorfilter aufweist. Mit Operationskabinen innerhalb von Operationssälen kann eine wesentlichen Reduzierung der Infektionsgefahren erreicht werden, denn die gesamte solchen Operationskabinen zugeführte Luft kann optimal vorgereinigt und zum gleichmäßigen Hindurchströmen durch die Kabine und anschließenden Abströmen nach außen gebracht werden.

In jüngster Zeit erzielte Forschungsergebnisse haben den Nachweis erbracht, daß bei senkrechter Luftdurchströmung von Operationskabinen die geringste Infektionsgefahr besteht. Bei einer auf internationaler Ebene durchgeführten Untersuchung ergaben sich beispielsweise durchschnittlich zwei Kulturen bildende Einheiten je m³ bei senkrechter und 22 Einheiten je m³ bei waagerechter Luftdurchströmung, wobei das in den Operationskabinen tätige Personal in beiden Fällen konventionelle OP-Kleidung trug.

Der für senkrechte Luftdurchströmung angegebene Wert bezieht sich auf Operationskabinen mit Wänden. Es liegen auch Ergebnisse für senkrecht durchströmte Kabinen ohne Wände vor. In diesem Fall ergab oben genannte, internationale Untersuchung einen durchschnittlichen Gehalt von 10 kulturenbildenden Einheiten je m³. Obwohl diese vereinfachten Kabinen nicht die gleichen guten Luftreinheitsergebnisse erbringen, werden sie häufig gewählt, weil die Tätigkeit in einer Operationskabine mit Wänden häufig als unbequem betrachtet wird.

Operationskabinen für senkrechte Luftströmung der eingangs genannten Gattung sind in zwei verschiedenen prinzipiellen Ausführungen bekannt. Bei der einen Ausführung sind die Seitenwände der Operationskabine durchgehend einstückig ausgebildet und an der Decke des Operationssaales befestigt (FR-A-2 089 467). Diese Ausführung hat den Nachteil, daß die Größe der von den Seitenwänden begrenzten Operationskabine nicht verändert werden kann, um sie den bei unterschiedlichen Operationen gegebenen verschiedenartigen Anforderungen anpassen zu können. Bei der zweiten bekannten Ausführung kann zwar die Zugängigkeit der Operationskabine verbessert werden, und zwar dadurch, daß mindestens eine Seitenwand der Operationskabine zumindest teilweise von Vorhängen gebildet wird, die an einem oberen festen Teil dieser Seitenwand aufgehängt sind (DE-A-2 449 573). Da diese bekannte Operationskabine an den Wandecken über Füße oder senkrechte Pfosten auf dem Boden des Operationssaales aufgestellt und dort befestigt ist, kann sie jedoch nur beschränkt geöffnet werden. Auch die Operationskabine dieser Ausführung kann daher nicht an die bei kleinen und großen Operationen unterschiedlichen Raumbedürfnisse angepaßt werden.

Der Erfindung liegt daher die Aufgabe zugrunde, die Operationskabine der eingangs genannten Gattung für senkrechte Luftströmung derart auszugestalten, daß sie an die jeweiligen Raumbedürfnisse bei unterschiedlichen Operationen optimal angepaßt werden kann, um somit auch den jeweils höchstmöglichen Reinheitsgrad der Belüftungsluft zu erzielen.

Diese Aufgabe wird durch die im kennzeichnenden Teil des Anspruchs 1 angegebenen Merkmale gelöst, nämlich dadurch, daß die Wandkonstruktion der Operationskabine teils aus an der Decke angebrachten festen Wandteilen und teils aus an diesen abnehmbar aufgehängten und fast bis zum Fußboden des Operationsraumes heranreichenden Wandelementen besteht. Mit der erfindungsgemäßen Ausbildung ist es möglich, die Operationskabine den bei den unterschiedlichen Operationen gegebenen verschiedenartigen Anforderungen genau anpassen zu können. Da die Wandteile nicht auf dem Boden des Operationssaales aufgeständert sind, kann durch Entfernen der abnehmbar aufgehängten Wandelemente die Kabine derart geöffnet werden, daß keine Teile an den Seiten der Kabine verbleiben, welche den Innenraum der Kabine seitlich begrenzen und die Operationstätigkeit behindern würden.

Zweckmäßige Weiterbildungen der vorerwähnten Erfindung sind in den Ansprüchen 2 bis 6 gekennzeichnet.

Ein besonders vorteilhaftes Ausführungsbeispiel der Erfindung wird im folgenden anhand der Zeichnung beschrieben, wobei

Fig. 1 die Operationskabine und das an der Kabine angeschlossene Zuluftaggregat im senkrechten Querschnitt und

Abb. 2 die Operationskabine schematisch in perspektivischer Darstellung zeigt.

Wie aus Abb. 1 und 2 hervorgeht, ist die Operationskabine an der Decke 10 des Operationssaales aufgehängt. Das Zuluftaggregat 1, das die Operationskabine mit gereinigter Luft versieht, ist im gezeigten Beispiel in einem Raum oberhalb des eigentlichen Operationssaales aufgestellt. Das Zuluftaggregat 1 enthält einen Ventilator 2, ein Vorfilter 3 sowie die erforderlichen Schalldämmvorrichtungen. Die vom Zuluftaggregat kommende Luft wird in einer Druckkammer 4 verteilt, bevor sie das Absolutfilter 5 durchströmt, dessen Abscheidegrad hoch ist und mindestens 99,9% beträgt.

Die festen Wandteile der Operationskabine sind so ausgeführt, daß sie ca. 2,1 m oberhalb des Fußbodens, d.h. etwas über Kopfhöhe, enden. Diese festen Wandteile 6 sind mit Befestigungselementen 7 versehen, an denen eine Reihe loser Wandelemente 8 aufgehängt sind. Die Wandelemente 8 sind zum leichteren Aufhängen und Entfernen mit Griffen 11 versehen. Es sei darauf hingewiesen, daß die gewählte Wandbauweise mitsowohl festen als auch abnehmbaren Wandteilen eine verhältnismäßig kurze und dadurch handhabungsfreundliche Ausführung der Wandelemente erlaubt.

In dem in Abb. 2 dargestellten Beispiel sind zwei der Wandelemente an der einen Stirnseite der Operationskabine mit Durchgangsöffnungen 12 für u.a. ein Durchreichen von Instrumenten versehen. Die Wandelemente 8 enden ca. 100-300 mm über dem Fußboden, so daß die Belüftungsluft durch den Spalt zwischen den Wandelementen und dem Fußboden abströmen kann. Der Operationstisch 9 ist in der Regel fest in der Operationskabine installiert.

Durch die Ausführung der Operationskabine gemäß der Erfindung mit sowohl festen als auch abnehmbaren Wänden ist es möglich, mit einer und dergleichen Operationskabine unterschiedliche Forderungen zu erfüllen. Der niedrigst mögliche Bakteriengehalt wird bei Anwendung der Wandelemente 8 erzielt. Wenn die Wandelemente 8 entfernt werden, verbessert sich andererseits die Bewegungsfreiheit des in der Operationskabine tätigen Personals, während gleichzeitig weiterhin ein niedriger Bakteriengehalt aufrechterhalten werden kann.

Die Erfindung beschränkt sich nicht auf die oben beschriebene und in den Abbildungen dargestellte, nur dem Beispiel dienende Ausführungsform, sondern sie kann selbstverständlich im Rahmen der nachstehenden Patentansprüche verändert werden.

## Patentansprüche

1. Operationskabine für senkrechte Luftdurchströmung, die an der Decke eines Operationssaales aufgehängt ist und eine Filterdecke, eine Wandkonstruktion sowie Anschlüsse an mindestens ein Zuluftaggregat mit Ventilatoren und Vorfiltern aufweist, dadurch gekennzeichnet, daß die Wandkonstruktion teils aus an der Decke angebrachten festen Wandteilen (6) und teils aus an diesen abnehmbar aufgehängten und fast bis zum Fußboden des Operationsraumes heranreichenden Wandelementen (8) besteht.

2. Operationskabine nach Anspruch 1, dadurch gekennzeichnet, daß die Wandteile (6) mit Befestigungselementen (7) zur Aufhängung der abnehmbaren Wandelemente (8) versehen sind.

3. Operationskabine nach Anspruch 1, dadurch gekennzeichnet, daß die festen Wandteile (6) so ausgeführt sind, daß sie 1800 bis 2400 mm oberhalb des Fußbodens des Operationssaales enden.

4. Operationskabine nach Anspruch 1, dadurch gekennzeichnet, daß die abnehmbaren Wandelemente (8) so ausgeführt sind, daß sie 100 bis 300 mm oberhalb des Fußbodens des Operationssaales enden.

5. Operationskabine nach Anspruch 1, dadurch gekennzeichnet, daß die abnehmbaren Wandelemente (8) aus durchsichtigem Werkstoff bestehen.

6. Operationskabine nach Anspruch 1, dadurch gekennzeichnet, daß die abnehmbaren Wandelemente (8) zum leichteren Aufhängen und Entfernen mit Griffen (11) versehen sind.

## Claims

1. Operating cubicle for vertical air flow which is suspended from the ceiling of an operating theatre and has a filter hood, a wall construction and connections to at least one feed air installation having ventilators and pre-filters, characterised in that the wall construction consists partially of fixed wall parts (6) mounted on the hood and partially of wall elements (8) removably suspended thereon and extending almost to the floor of the operating room.

2. Operating cubicle according to claim 1 characterised in that the wall parts (6) are provided with securing elements (7) for suspension of the removable wall elements (8).

3. Operating cubicle according to claim 1 characterised in that the fixed wall parts (6) are so arranged that they end 1,800 to 2,400 millimetres above the floor of the operating theatre.

4. Operating cubicle according to claim 1 characterised in that the removable wall elements (8) are so arranged that they end 100 to 300 millimetres above the floor of the operating theatre.

5. Operating cubicle according to claim 1 characterised in that the removable wall elements (8) consist of transparent material.

6. Operating cubicle according to claim 1 characterised in that the removable wall elements (8) are provided with grips (11) for ease of suspension and removal.

## Revendications

1. Cabine opératoire pour circulation d'air verticale, suspendue au plafond d'une salle d'opération de type classique et comprenant un plafond filtrant, un ensemble de parois ainsi que des raccordements à un ou plusieurs groupes d'aération avec ventilateurs et pré-filtres, caractérisée par le fait que l'ensemble des parois de la cabine opératoire se compose, en partie, de parties de parois fixes (6) assujetties au plafond et, en partie, d'éléments de parois (8) suspendus de façon amovible auxdites parties de parois et descendant presque jusqu'au plancher de la salle d'opération.

2. Cabine opératoire selon la revendication 1, caractérisée par le fait que les parties de parois fixes (6) sont munies d'organes de fixation (7) pour l'accrochage des éléments de parois amovibles (8).

3. Cabine opératoire selon l'une des revendications 1, caractérisée par le fait que les parties de parois fixes (6) sont conçues de manière à se terminer à 1800-2400 mm au-dessus du plancher de la salle d'opération.

4. Cabine opératoire selon l'une des revendications 1, caractérisée par le fait que les éléments de parois amovibles (8) sont conçus de manière à se terminer à 100-300 mm au-dessus du plancher de la salle d'opération.

5. Cabine opératoire selon l'une des revendications 1, caractérisée par le fait que les éléments de parois amovibles (8) sont fabriqués en matériau transparent.

6. Cabine opératoire selon l'une des revendications 1, caractérisée par le fait que les éléments de parois amovibles (8) sont fabriqués en matière plastique transparente et sont munis de poignées (11) pour faciliter leur accrochage et leur décrochage.
